# EUROPÄISCHE PATENTSCHRIFT

(11) **EP 1 570 922 B1**
(45) Veröffentlichungstag und Bekanntmachung des Hinweises auf die Patenterteilung: **22.03.2006**
(21) Anmeldenummer: 04001655.2
(22) Anmeldetag: 27.01.2004
(51) Int. Cl.: B08B 11/02, B08B 3/02, B65D 19/38

(54) **Träger zum lagerichtigen Transport von Werkstücken in automatisierten Anlagen**
Support for the transport of correctly positioned workpieces in automated plants
Support pour le transport de pièces positionnées correctement dans des installations automatisées

(43) Veröffentlichungstag der Anmeldung: 07.09.2005
(73) Patentinhaber: Wieser, Rupert, 5440 Golling (AT); Jung, Christine, 5440 Golling (AT)
(72) Erfinder: Wieser, Rupert, 5440 Golling (AT); Jung, Christine, 5440 Golling (AT)
(74) Vertreter: Berngruber, Otto

(56) Entgegenhaltungen:
- EP-A- 0 259 672
- EP-A- 0 380 927
- DE-A- 3 728 647
- DE-B- 1 000 289
- DE-U- 9 303 423
- US-A- 3 850 295
- XT DAS MAGAZIN ZU DEN PLATTFORMEN, Nr. 4. Quartal 2003, 2003, Seite 31, XP002297633 A-4073 WILHERING, ÖSTERREICH
- "BEARING CLEANING DEVICE" 1. November 1990 (1990-11-01), IBM TECHNICAL DISCLOSURE BULLETIN, IBM CORP. NEW YORK, US, PAGE(S) 438-439 , XP000108940 ISSN: 0018-8689 * das ganze Dokument *

## Beschreibung

Die Erfindung bezieht sich auf einen Träger zum lagerichtigen Transport von Werkstücken in einer Reinigungs- und dergleichen automatisierten Prozessanlage nach dem Oberbegriff des Anspruchs 1.

Um Fette, Öle, Emulsionen, Schmutz und Späne und dergleichen an Präzisionsteilen rückstandsfrei zu entfernen, werden teilespezifisch gestaltete Träger verwendet. Die Reinigung der von den Trägern aufgenommenen Werkstücke erfolgt in einer Reinigungsanlage, wobei der Träger rotiert und über Düsen mit dem Reinigungsmedium beaufschlagt wird.

Ein Träger ist bereits bekannt (Zeitschrift "xt", x-technik IT & Medien GmbH, A-4073 Wilhering, Österreich, 4. Quartal 2003, Seite 31). Das Grundgestell besteht dabei aus einem Stahlrahmen mit zwei sich nach oben erstreckenden Stahlbügeln als Handgriffen an gegenüberliegenden Seiten. Zwischen dem Stahlrahmen und den Handgriffen erstrecken sich an jeder Seite zwei senkrechte Stege mit Rastausnehmungen, um die Fachböden durch Einklipsen austauschen zu können, wenn Werkstücke mit anderen Abmessungen gereinigt werden sollen. Durch das Grundgestell mit den Stahlbügeln beansprucht der bekannte Träger viel Platz, wenn er zwischengelagert werden soll.

Aus EP-A-0 380 927 geht ein Träger nach dem Oberbegriff des Anspruchs 1 hervor, der jedoch nicht zum lagerichtigen Transport von Werkstücken in einer Reinigungs- oder dergleichen automatisierten Prozessanlage, sondern als Spül- und Lagerkorb für eine Geschirrspülmaschine verwendet wird. Der bekannte Träger ist aus einer als Korb ausgebildeten Bodenplatte und einem rahmenförmigen Fachboden gebildet. Er kann vom Nutzer selbst montiert werden. Dazu wird der Fachboden mit einem Spreizbolzen mit Senkkopf an den Säulen befestigt. Zur Verriegelung der Säulen an der Bodenplatte ist in der Korbwand, mit der die Bodenplatte versehen ist, eine Aussparung vorgesehen, in die ein Haken an einer an der Säule befestigten Federlasche eingreift.

Aufgabe der Erfindung ist es, einen variablen, komplett zerlegbaren Träger im Baukastensystem zum lagerichtigen Transport von Werkstücken bereitzustellen.

Dies wird erfindungsgemäß mit dem im Anspruch 1 gekennzeichneten Träger erreicht. In den Unteransprüchen sind vorteilhafte Ausgestaltungen der Erfindung wiedergegeben.

Bei dem erfindungsgemäßen Träger besteht das Grundgestell aus einer Bodenplatte, die an den Ecken Öffnungen aufweist, in die Säulen mit Rastausnehmungen steckbar sind. Mit einer in einer der Rastausnehmungen eingreifenden Verriegelungseinrichtung sind die in die Bodenplatte gesteckten Säulen verriegelbar. Der Fachboden und die Verschlussplatte sind an den Ecken ebenfalls mit Öffnungen versehen. Durch diese Ecken sind die an der Grundplatte befestigten Säulen gesteckt. Mit Verriegelungseinrichtungen können der Fachboden und die Verschlussplatte an den Säulen befestigt werden.

Nachstehend ist der erfindungsgemäße Träger in erster Linie für den Einsatz in einer Reinigungsanlage beschrieben. Selbstverständlich kann er auch in jeder anderen automatisierten Anlage verwendet werden, z.B. zum lagerichtigen Transport zu einem Roboter.

Die Säulen können dadurch aus der Bodenplatte entfernt und damit die Bodenplatten, Fachböden, Verschlussplatten und Säulen des erfindungsgemäßen Trägers platzsparend gelagert werden. Auch können durch unterschiedlich lange Säulen unterschiedlich hoch dimensionierte Werkstücke mit dem Träger transportiert und gereinigt werden.

Die Bodenplatte besteht vorzugsweise aus einem rechteckigen Rahmen. Desgleichen kann der Fachboden und die Verschlussplatte durch einen Rahmen gebildet sein, in dem eine Innenplatte lösbar befestigt ist, beispielsweise mit Schrauben.

Die Bodenplatte, der Fachboden, die Verschlussplatte und vorzugsweise auch die Innenplatte bestehen aus Kunststoff. Insbesondere hat sich Polyurethan als geeignet erwiesen, wobei die Bodenplatte, der Fachboden und die Verschlussplatte durch ein Niederdruckkaltgießverfahren hergestellt werden können. Der Fachboden bzw. die am Fachboden befestigte Innenplatte weist Aufnahmen auf, in die werkstücke lagerichtig positioniert werden können.

Die Säulen sind vorzugsweise mit Zentrierspitzen versehen, die in die unteren Enden der Säulen in der Bodenplatte des Grundgestells eines auf den Träger gestapelten weiteren Trägers eingreifen. Dadurch wird eine lagerichtige Positionierung der Träger erreicht, sodass mit dem erfindungsgemäßen Träger auch die Voraussetzungen für ein automatisches Handling, beispielsweise mit einem Roboter erfüllt sind.

Die Verschlussplatte bzw. die in der Verschlussplatte vorgesehene Innenplatte ist vorzugsweise als Rost mit dünnen Stegen ausgebildet, um die Werkstücke beim Reinigen möglichst wenig zu bedecken. Zudem ist die Verschlussplatte gegenüber dem Fachboden in einem Abstand befestigt, dass sich die Werkstücke bei der Reinigung z. B. zumindest um einige Zehntel Millimeter bewegen können, damit alle Flächen der Werkstücke gereinigt werden.

Die Säulen bestehen vorzugsweise aus Metallrohren. Damit sie passgenau sitzen, sind die Öffnungen für die rohrförmigen Säulen durch ringförmige Einlegeteile aus Metall in den Kunststoff eingebettet, aus.dem die Bodenplatte, der Fachboden und die Verschlussplatte besteht.

Die Verriegelungseinrichtung weist eine in den Kunststoff eingelegte Hülse auf, in der der in die Rasterausnehmungen eingreifende Verriegelungsbolzen geführt ist. Der Verriegelungsbolzen ist dazu auf die Rastausnehmungen zu federbelastet. Mit einer Handhabe, also z, B. einem Griff, kann der, Verriegelungsbolzen aus den Rastausnehmungen herausgezogen werden. Die Handhabe kann dabei durch einen Hebel gebildet werden, der zum Herausziehen des Verriegelungsbolzens an einer Nockenfläche geführt ist, die an dem von der Säule abgewandten Ende der Hülse vorgesehen ist.

Die rechteckige Bodenplatte, der Fachboden und die Verschlussplatte weisen vorzugsweise an ihren beiden Schmalseiten in der Mitte Ausnehmungen auf, von denen sich die Hülsen zur Führung der Verriegelungsbolzen zu der Säule an der einen bzw. anderen Längsseite der jeweiligen Ausnehmung erstrecken.

Die beiden Ausnehmungen in der Bodenplatte weisen an ihrer Außenseite in den Kunststoff eingelassene Metallstäbe auf, um den Träger z. B. mit einer Klemmvorrichtung maschinell erfassen zu können. Durch die Ausnehmungen in den Schmalseiten des Fachbodens und der Verschlussplatte werden Handgriffe gebildet.

Nachstehend ist eine Ausführungsform des erfindungsgemäßen Trägers anhand der Zeichnung beispielhaft näher beschrieben. Darin zeigen:
Figur 1 eine perspektivische Ansicht des Grundgestells;
Figur 2 eine perspektivische Ansicht der Abdeckplatte;
Figur 3a und 3b jeweils eine perspektivische Ansicht einer ersten bzw. zweiten Ausführungsform des Fachbodens;
Figur 4 einen Schnitt durch eine Verriegelungseinrichtung in der Bodenplatte; und
Figur 5 einen Seitenansicht des erfindungsgemäßen Trägers.

Gemäß Figur 1 weist der Träger ein Grundgestell 1 auf, das aus einer rahmenförmigen, rechteckigen Bodenplatte 2 besteht, die an ihren vier Ecken jeweils eine zylindrische Öffnung 3 aufweist, in die eine rohrförmige Säule 4 gesteckt ist. Die Bodenplatte 2 besteht aus Kunststoff, die Säulen 4 aus Metall. Die Öffnung 3 wird durch eine Metallhülse 5 gebildet, die in den Kunststoff eingelassen ist. An den beiden Schmalseiten der Bodenplatte 2 ist in der Mitte jeweils eine Ausnehmung 6 vorgesehen. Die Ausnehmungen 6 werden nach außen durch einen Metallstab 7 abgeschlossen, der dem maschinellen Erfassen der Grundplatte 1 und damit des Trägers dient.

An den beiden einander gegenüberliegenden Längsseiten jeder Ausnehmung 6 ist jeweils eine Verriegelungseinrichtung 8 für eine Säule 4 vorgesehen. Die Verriegelungseinrichtungen 8 greifen in Rastausnehmungen 9 in den Säulen 4 ein, die an der der jeweiligen Ausnehmung 6 zugewandten Seite der Säulen 4 übereinander angeordnet sind.

Jede Verriegelungseinrichtung 8 weist gemäß Figur 4 eine in die Bodenplatte 2 eingelassene Hülse 11 auf, in der ein Verriegelungsbolzen 12 geführt ist, der mit einer Feder 13 auf die Säule 4 zum Eingriff in eine Rastausnehmung 9 belastet ist.

Um den Verriegelungsbolzen 12 zu entriegeln, weist er an seinem Ende in der Ausnehmung 6 einen Betätigungshebel 14 auf (Figur 1). Der Hebel 14 stützt sich an einer Nockenfläche 15 ab, die an dem in die Ausnehmung 6 ragenden Ende der Hülse 11 vorgesehen ist. Durch Drehung des Hebels 14 kann damit der Verriegelungsbolzen 12 aus der Rastausnehmung 9 gezogen werden.

Die in Figur 2 dargestellte Verschlussplatte 16 besteht aus einem rechteckigen Rahmen 17 mit im Wesentlichen den gleichen Abmessungen wie die Bodenplatte 2. In dem Rahmen. 17 ist eine rostförmige Innenplatte 18 angeordnet. Die Verschlussplatte 16, die aus Kunststoff besteht, ist an ihren vier Ecken ebenfalls mit Öffnungen 19 versehen, die durch Metallhülsen 21 gebildet werden. In die Hülsen 21 werden die Säulen 4 gesteckt (Figur 5). Mit Verriegelungseinrichtungen 8, die genauso wie die Verriegelungseinrichtung 8 gemäß Figur 4 ausgebildet sind, wird die Verschlussplatte 16 durch Eingriff in die Rastausnehmungen 9 in den Säulen 4 verriegelt. Der Betätigungshebel 14 der Verriegelungseinrichtungen 8 an der Verschlussplatte 16 ist ebenfalls an einer der Längsseiten einer Ausnehmung 22 an den beiden Schmalseiten des Rahmens 17 vorgesehen, wobei die beiden Ausnehmungen 22 zugleich jeweils einen Handgriff 23 bilden.

Der Fachboden 24 gemäß Figur 3a und 3b nimmt die zu'reinigenden Werkstücke 25 auf (Figur 5). Er weist dabei in gleicher Weise wie der Rahmen 17 der Verschlussplatte 16 durch Metallhülsen 21 gebildete Öffnungen 19 zum Einstecken der Säulen 4 und je eine Ausnehmung 22 an den beiden Schmalseiten zur Bildung von Handgriffen 23 und zur Aufnahme der Betätigungshebel 14 für die Verriegelungseinrichtungen auf. Anstelle der rostförmigen Innenplatte 18 ist der Fachboden 24 jedoch mit an die Werkstücke 25 angepassten Aufnahmen 26 versehen. Zudem ist der Fachboden 24 an der Außenseite mit Federklemmen 27 versehen, um Laufzettel zu befestigen.

Gemäß Figur 3a ist der Fachboden 24 aus einer einstückigen Platte gebildet. Dabei kann es sich um eine gegossene oder mechanisch bearbeitete Kunststoffplatte handeln. Demgegenüber besteht bei der Ausführungsform nach Figur 3b der Fachboden 24 aus einem Rahmen 28 und einer im Rahmen 28 angeordneten, austauschbaren Innenplatte 29 mit den Aufnahmen 26 für die Werkstücke 25.

Die Säulen 4 sind mit Zentrierspitzen 28 versehen, die in die unteren Enden der Säulen 4 in der Bodenplatte 2 des Grundgestells eines auf den Träger T gestapelten weiteren Trägers eingreifen.

## Patentansprüche

1. Träger zum lagerichtigen Transport von Werkstücken (25) in einer Reinigungs- oder dergleichen automatisierten Prozessanlage, mit einem Grundgestell (1) mit einer Bodenplatte (2) aus Kunststoff, die an den Ecken Öffnungen (3) aufweist, mit in die Öffnungen (3) steckbaren Säulen (4) mit Rastausnehmungen (9), mit einer Verriegelungseinrichtung (8) zur Verriegelung der Säulen (4), und mit einem Fachboden (24) aus Kunststoff mit an die Werkstücke (25) angepassten Aufnahmen, der an den Ecken mit Öffnungen (19) versehen ist, durch die die Säulen (4) steckbar sind, und der eine Verriegelungseinrichtung (8) aufweist, die in die Rastausnehmungen (9) der Säulen (4) eingreift, wobei die an der Bodenplatte (2) vorgesehene Verriegelungseinrichtung (8) in die Rastausnehmungen (9) der Säulen (4) eingreift, als dritte Platte eine Verschlussplatte (16) aus Kunststoff vorgesehen ist, die an ihren Ecken mit Öffnungen (19) versehen ist, durch die die Säulen (4) steckbar sind und die eine Verriegelungseinrichtung (8) aufweist, die in die Rastausnehmungen (9) der Säulen (4) eingreift, **dadurch gekennzeichnet dass** die Verriegelungseinrichtung (8) an der Bodenplatte (2), dem Fachboden (24) und der Verschlussplatte (16) eine in den Kunststoff eingelassene Hülse (11) aufweist, in der ein auf die Rastausnehmungen (9) zu federbelasteter Verriegelungsbolzen (12) geführt ist.

2. Träger nach Anspruch 1, wobei die Säulen (4) aus Metall bestehen, und wobei die Öffnungen (3) in der Bodenplatte (2), dem Fachboden (24) und der Verschlussplatte (16) zum Einstecken der Säulen (4) durch Einlegeteile (5, 21) in dem Kunststoff gebildet werden.

3. Träger nach Anspruch 1, obei der Verriegelungsbolzen mit einem Betätigungshebel (14) versehen ist, der zum Herausziehen des Verriegelungsbolzens (8) aus der Rastausnehmung (9) an einer Nockenfläche (15) der Hülse geführt ist.

4. Träger nach Anspruch 1, wobei die Bodenplatte (2), der Fachboden (24) und/oder die Verschlussplatte (16) an gegenüberliegenden Seiten Ausnehmungen (6, 22) aufweisen, von denen sich die Hülsen (11) zu den Säulen (4) an der jeweiligen Seite erstrecken.

5. Träger nach Anspruch 4, wobei die beiden Ausnehmungen (6) in der Bodenplatte (2) einen in den Kunststoff eingelassenen Metallstab (7) zum maschinellen Erfassen des Trägers aufweisen.

6. Träger nach Anspruch 5, wobei durch die Ausnehmung (22) in dem Fachboden (24) und/oder der Verschlussplatte (16) Handgriffe (23) gebildet werden.

7. Träger nach einem der vorstehenden Ansprüche, wobei der Fachboden (24) und/oder die Verschlussplatte (16) durch einen Rahmen (26, 17) gebildet wird, in dem eine Innenplatte (18) lösbar befestigbar ist.

8. Träger nach einem der vorstehenden Ansprüche, wobei die Säulen (4) mit Zentrierspitzen (28) versehen sind, die in die unteren Enden der Säulen (4) in der Bodenplatte (2) des Grundgestells (1) eines auf den Träger (T) gestapelten weiteren Trägers eingreifen.

9. Träger nach einem der vorstehenden Ansprüche, wobei die Säulen (4) rohrförmig ausgebildet sind.

## Claims

1. A carrier for transporting workpieces (25) in correct position within a cleaning or similar automated processing facility, having a base frame (1) with a plastic bottom plate (2) having openings (3) at the corners, columns (4) with snap-in recesses (9) to be inserted into the openings (3), a locking device (8) for locking the columns (4), and a plastic shelf (24) with receiving means adapted to the workpieces (25), said shelf being provided at the corners with openings (19) through which the columns (4) are to be inserted and having a locking device (8) engaging the snap-in recesses (9) of the columns (4), the locking device (8) provided on the bottom plate (2) engaging the snap-in recesses (9) of the columns (4), a plastic closing plate (16) being provided as a third plate which is provided at its corners with openings (19) through which the columns (4) are to be inserted and which has a locking device (8) engaging the snap-in recesses (9) of the columns (4), **characterized in that** the locking device (8) has a sleeve (11) embedded in the plastic on the bottom plate (2), the shelf (24) and the closing plate (16), said sleeve having guided therein a locking bolt (12) spring-loaded toward the snap-in recesses (9).

2. The carrier according to claim 1, whereby the columns (4) are made of metal, and whereby the openings (3) in the bottom plate (2), the shelf (24) and the closing plate (16) for insertion of the columns (4) are formed by inserts (5, 21) in the plastic.

3. The carrier according to claim 1, whereby the locking bolt is provided with an actuating lever (14) which is guided on a cam area (15) of the sleeve for pulling the locking bolt (8) out of the snap-in recess (9).

4. The carrier according to claim 1, whereby the bottom plate (2), the shelf (24) and/or the closing plate (16) have on opposite sides recesses (6, 22) from which the sleeves (11) extend to the columns (4) on the particular side.

5. The carrier according to claim 4, whereby the two recesses (6) in the bottom plate (2) have a metal bar (7) embedded in the plastic for machine grasping of the carrier.

6. The carrier according to claim 5, whereby hand grips (23) are formed by the recess (22) in the shelf (24) and/or the closing plate (16).

7. The carrier according to any of the above claims, whereby the shelf (24) and/or the closing plate (16) is formed by a frame (26, 17) in which an inside plate (18) is detachably fastenable.

8. The carrier according to any of the above claims, whereby the columns (4) are provided with center points (28) engaging the lower ends of the columns (4) in the bottom plate (2) of the base frame (1) of a further carrier stacked on the carrier (T).

9. The carrier according to any of the above claims, whereby the columns (4) are of tubular form.

## Revendications

1. Support pour le transport de pièces d'oeuvre (25) avec positionnement correct dans une installation opérationnelle automatisée de nettoyage ou similaire, comportant un bâti de base (1) avec une plaque de fond (2) en matière plastique qui présente des ouvertures (3) dans les coins, comportant des colonnes (4) enfichables dans les ouvertures (3) avec des évidements d'enclenchement (9), comportant un dispositif de verrouillage (8) pour verrouiller les colonnes (4), et comportant une tablette (24) en matière plastique avec des logements adaptés aux pièces d'oeuvre, laquelle est pourvue, dans les coins, d'ouvertures (19) à travers lesquelles les colonnes (4) peuvent être enfichées, et laquelle présente un système de verrouillage (8) qui s'engage dans les évidements d'enclenchement (9) des colonnes (4), le système de verrouillage (8) prévu sur la plaque de fond (2) s'engageant dans les évidements d'enclenchement (9) des colonnes (4), une plaque de fermeture (16) en matière plastique étant prévue à titre de troisième plaque qui est pourvue, dans ses coins, d'ouvertures (19) à travers lesquelles les colonnes (4) peuvent être enfichées, et qui présente un système de verrouillage (8) qui s'engage dans les évidements (9) des colonnes, **caractérisé en ce que** le système de verrouillage (8) présente sur la plaque de fond (2), sur la tablette (24) et sur la plaque de fermeture (16) une douille (11) encastrée dans la matière plastique et dans laquelle est guidé un boulon de verrouillage (12) sollicité par ressort en direction des évidements d'enclenchement (9).

2. Support selon la revendication 1, dans lequel les colonnes (4) sont en métal, et les ouvertures (3) dans la plaque de fond (2), la tablette (24) et la plaque de fermeture pour enficher les colonnes sont formées par des pièces d'insertion (5, 21) dans la matière plastique.

3. Support selon la revendication 1, dans lequel le boulon de verrouillage est pourvu d'un levier d'actionnement (14) qui est guidé sur une surface de came (15) de la douille pour extraire le boulon de verrouillage (8) hors de l'évidement d'enclenchement (9).

4. Support selon la revendication 1, dans lequel la plaque de fond (2), la tablette (24) et/ou la plaque de fermeture (16) présentent sur des côté opposés des évidements (6, 22) depuis lesquels les douilles (11) s'étendent vers les colonnes (4) sur le côté respectif.

5. Support selon la revendication 4, dans lequel les deux évidements (6) dans la plaque de fond (2) présentent une barre métallique (2) encastrée dans la matière plastique pour saisir mécaniquement le support.

6. Support selon la revendication 5, dans lequel l'évidement (22) forme des poignées (23) dans la tablette (24) et/ou dans la plaque de fermeture (16).

7. Support selon l'une des revendications précédentes, dans lequel la tablette (24) et/ou la plaque de fermeture (16) est formée par un cadre (26, 17) dans lequel une plaque intérieure (18) peut être fixée de manière détachable.

8. Support selon l'une des revendications précédentes, dans lequel les colonnes (4) sont pourvues de pointes de centrage (28) qui s'engagent dans les extrémités inférieures des colonnes (4) dans la plaque de fond (2) du bâti de base d'un autre support empilé sur le support (T).

9. Support selon l'une des revendications précédentes, dans lequel les colonnes (4) sont réalisées en forme de tubes.
